# EUROPÄISCHE PATENTSCHRIFT

(11) **EP 0 729 003 B1**
(45) Veröffentlichungstag und Bekanntmachung des Hinweises auf die Patenterteilung: **10.04.2002**
(21) Anmeldenummer: 95113150.7
(22) Anmeldetag: 22.08.1995
(51) Int. Cl.: F28F 3/10

(54) **Plattenwärmeübertrager mit einer Umfangsdichtung**
Plate heatexchanger with an edge seal
Echange de chaleur à plaques avec un joint d'étanchéité périphérique

(30) Priorität: 23.02.1995 DE 19506281
(43) Veröffentlichungstag der Anmeldung: 28.08.1996
(73) Patentinhaber: API Schmidt-Bretten GmbH & Co. KG, 75015 Bretten (DE)
(72) Erfinder: Schäufele, Günter, D-76227 Karlsruhe (DE); Guo, Zhangeng, Dr.-Ing., D-70437 Stuttgart (DE)
(74) Vertreter: Lemcke, Rupert, Dipl.-Ing.

(56) Entgegenhaltungen:
- EP-A- 0 039 229
- US-A- 4 556 106
- US-A- 4 635 715
- US-A- 4 905 758
- US-A- 5 178 212

## Beschreibung

Die Erfindung betrifft einen Plattenwärmeübertrager mit unter Belassung eines Zwischenraumes fluchtend aufeinander angeordneten Wärmeübertragerplatten sowie einer Umfangsdichtung zum Abschluß des Wärmeübertragerbereiches der Wärmeübertragerplatten, wobei eine der Platten eine um den Wärmeübertragerbereich herum verlaufende Nut zur Aufnahme der Dichtung aufweist, an der entlang im wesentlichen gleichmäßig verteilt zahlreiche zu den Platten parallele Vorsprünge mit endständigen Befestigungsteilen ausgebildet sind, welche mir korrespondierenden Durchbrechungen des sich an die Nut anschließenden Randes der einen Platte in Eingriff sind.

Bei derartigen beispielsweise durch die EP 0 039 229 A oder die US 4 635 715 A bekannten Plattenwärmeübertragern sind zahlreiche Platten miteinander fluchtend zu einem Stapel zusammengefügt, der beispielsweise in einen Rahmen gehängt und durch an seinen Enden sitzende Spannplatten zu einem Paket zusammengepreßt ist. Die die Wärmeaustauschmedien führenden Plattenzwischenräume sind dabei zumindest teilweise durch um den Wärmeaustauscherbereich umlaufende Dichtungen aus geeignetem Dichtungsmaterial nach außen verschlossen, die zwischen die Platten eingespannt sind und unter dieser Einspannkraft auch dann an ihrem Platz bleiben, wenn in den Plattenzwischenräumen Überdruck herrscht. Zu den Dichtungen gehören auch gegebenenfalls separat vorgesehene Umfangsdichtungen für in den Platten vorgesehene Öffnungen zur Leitung der am Wärmeaustausch beteiligten Medien.

Um die Dichtungen bei betriebsbedingten Beschädigungen auswechseln bzw. ersetzen zu können, müssen die Dichtungen lösbar mit den Platten verbunden sein. Hierzu ist es durch Dichtungen der eingangs genannten Art bekannt, diese über die Befestigungsteile lösbar an der jeweiligen einen Platte anzubringen. Dabei sind die Befestigungsteile als pilzförmige Köpfe ausgebildet, die in Bohrungen des Plattenrandes eingedrückt bzw. eingeknöpft werden (EP 0 039 229 A). Die damit verbundene Arbeit ist jedoch zeitaufwendig und für die Hände der Bedienungsperson strapaziös.

Es ist auch bekannt, einen oder zwei benachbarte Vorsprünge der Dichtung endständig mit einer außerhalb des Plattenrandes parallel zur Dichtung verlaufenden Brücke zu versehen, von der ausgehend dann wenigstens ein rückwärts auf die Dichtung zu gerichteter Lappen die eine Platte auf der den Vorsprüngen abgewandten Plattenseite hintergreift (US 4 635 715A). Hierdurch sind jedoch über das Plattenpaket nach außen vorstehende Teile der Dichtung vorhanden, die nicht nur der Gefahr mechanischer Beschädigung ausgesetzt sind sondern auch unter Einwirkung von UV-Strahlen mit der Zeit verspröden.

Aufgabe der Erfindung ist es daher, eine Umfangsdichtung der eingangs genannten Art dahingehend weiter auszubilden, daß sie sich wesentlich leichter und schneller montieren läßt und auch der Gefahr einer von außen kommenden Beschädigung entzogen ist.

Diese Aufgabe ist erfindungsgemäß dadurch gelöst, daß die Durchbrechungen zu einer Kante des Plattenrandes hin offen ausgebildet sind. Dabei kann die Kante die Außenkante des Plattenrandes sein. Sie kann jedoch auch die Innenkante des Plattenrandes sein, der die Plattenöffnungen zur Leitung der am Wärmetausch beteiligten Medien umgibt.

Durch die denkbar einfache Maßnahme nach der Erfindung ist die Möglichkeit geschaffen, die Befestigungsteile von außerhalb des Randes der einen Platte in die nunmehr im wesentlichen U-förmig ausgebildeten Durchbrechungen einzuschieben, was eine vergleichsweise wesentlich einfachere und weniger kraftaufwendige Arbeit bedeutet. Es hat sich gezeigt, daß die Montagezeit für eine Dichtung sich unter Anwendung des Erfindungsgegenstandes auf etwa ein Viertel herabsetzen läßt. Außerdem ist durch die erfindungsgemäße Maßnahme sichergestellt, daß dann, wenn die Dichtung unter dem im Plattenzwischenraum herrschenden Überdruck etwas nach außen gequetscht wird, die Befestigungsteile nun nicht mehr durch eine die Durchbrechung nach außen hin begrenzende Kante angeschnitten oder gar abgeschert werden können.

Nach der Erfindung kann vorgesehen sein, dass die Vorsprünge sich im wesentlichen senkrecht zum Längsverlauf der Dichtung erstreckende Laschen sind. Dabei kann der die Auflage für die Vorsprünge bildende jeweilige Teil des Randes der einen Platte niveaugleich mit dem Grund der Nut sein. Es besteht jedoch auch die Möglichkeit, daß der die Auflage für die Vorsprünge bildende jeweilige Teil des Randes der einen Platte gegenüber dem Grund der Nut nach oben abgetreppt ist, damit die äußere Nutwandung auch im Bereich der Vorsprünge keine Unterbrechung ihrer Stützwirkung erfährt.

Die Befestigungsteile können vom umlaufenden Außenrand bzw. Innenrand der Dichtung beabstandet angeordnet und senkrecht von den Vorsprüngen in Richtung auf die eine Platte ragende Teile sein, was beispielsweise durch Ausbildung der Befestigungsteile als im wesentlichen zylindrische oder sich zu ihren Enden hin erweiternde Zapfen geschehen kann. Es besteht jedoch auch die Möglichkeit, daß die Befestigungsteile unter Bildung eines Halses endständige, bezogen auf die Vorsprünge jenseits der einen Platte sitzende kopfartige Erweiterungen aufweisen. Der Hals wird dann von dem Rand der Durchbrechungen umfaßt und es verhindern die kopfartigen Erweiterungen ein ungewolltes Herausrutschen der Befestigungsteile aus den Durchbrechungen.

Grundsätzlich können die Befestigungsteile quer zu ihrer Längserstreckung einen kreisförmigen, elliptischen oder polygonalen Querschnitt aufweisen. Darüber hinaus besteht die Möglichkeit, daß die Befestigungsteile quer zu ihrer Längserstreckung einen länglichen, im wesentlichen bis zur Außenkante des Plattenrandes gehenden Querschnitt aufweisen, also die im wesentlichen U-förmigen Durchbrechungen des Plattenrandes praktisch ausfüllen, wodurch sich ein noch stabilerer Sitz der Befestigungsteile innerhalb der einen Platte ergibt.

In der Regel kann der Querschnitt der Durchbrechungen im wesentlichen dem des mit ihnen in Eingriff befindlichen Abschnittes der Befestigungsteile entsprechen, wobei dieser Querschnitt der Durchbrechungen bis zur Kante des Plattenrandes hin gleichbleibend ausgebildet ist, wobei sich die bereits zitierte U-förmige Gestaltung ergibt. Es besteht jedoch auch die Möglichkeit, daß der Querschnitt der Durchbrechungen ausgehend von der Position der Befestigungsteile zur Kante des Plattenrandes hin reduziert ist. Diese Reduktion kann geringfügig ausgebildet sein. Sie kann jedoch auf diese Weise daran hindern, daß sich vor dem Zusammenbau des Plattenpaketes einzelne Befestigungsteile ungewollt aus ihrer beabsichtigten Rastposition zur Kante des Plattenrandes hin verschieben.

Andererseits kann vorgesehen sein, daß die Durchbrechungen im Bereich der Kante des Plattenrandes eine trichterförmige Erweiterung aufweisen, durch die das Einfädeln der Befestigungsteile in die Durchbrechungen erleichtert wird.

Nach einer anderen Ausbildung im Rahmen der Erfindung kann vorgesehen sein, daß jeweils wenigstens zwei benachbarte Vorsprünge endständig durch ein Befestigungsteil in Form einer Brücke miteinander verbunden sind, und daß die Brücke ausgehend von den den Vorsprüngen zugeordneten Durchbrechungen bezogen auf die Vorsprünge jenseits der einen Platte angeordnet ist. Die Brücke untergreift also den Plattenrand ausgehend von den Enden der Vorsprünge. Sie läßt sich wegen der nach außen offenen Gestaltung der Durchbrechungen ebenfalls leicht montieren, liegt aber nunmehr nicht außerhalb des Plattenpaketes frei und ist somit keinen Beschädigungsgefahren ausgesetzt.

Zweckmäßig ist es hier, daß der von der Brücke untergriffene Abschnitt des Plattenrandes gegenüber dem benachbarten Abschnitten in Richtung von der Brücke fort versetzt ist, um eine zu starke Abknickung des die Dichtung bildenden Materials im Ansatzbereich zwischen Vorsprüngen und Brücke zu vermeiden. Das gleiche könnte durch einen entsprechend abgetreppten Ansatz der Brücke an den Vorsprüngen erreicht werden, der vorher genannten Lösungsmöglichkeit wird jedoch der Vorzug gegeben. Dabei kann jedoch vorgesehen werden, daß die Brücke senkrecht zur Oberfläche der einen Platte eine gegenüber den Vorsprüngen geringere Materialstärke aufweist. Im gleichen Zusammenhang ist es außerdem zweckmäßig, daß die Durchbrechungen in Längsrichtung des Plattenrandes gegenüber den Abmessungen der Vorsprünge verbreitert ausgebildet sind.

Es versteht sich von selbst, daß auf der der Dichtung abgewandten Seite der einen Platte bis zur dort nächstfolgenden Platte im jeweils betroffenen Randbereich genügend Platz für die die eine Platte in diese Richtung überragenden Abschnitt der Befestigungsteile vorhanden sein muß, was üblicherweise auch der Fall ist. Gegenbenenfalls muß jedoch dafür Sorge getragen sein, daß der Rand der in Richtung der Befestigungsteile nächstfolgenden Wärmeübertragerplatte eine den Befestigungsteilen bzw. deren Enden platzlassende Profilierung aufweist.

Weitere Einzelheiten der Erfindung ergeben sich aus der nachfolgenden Beschreibung von Ausführungsformen, die in den Zeichnungen (a) dargestellt sind. In der Zeichnung zeigen:
- Figur 1: die Draufsicht auf eine Wärmeübertragerplatte mit aufgesetzter Dichtung;
- Figur 2: den Randbereich A in vergrößerter Darstellung;
- Figur 3: die Schnittansicht III-III aus Figur 2;
- Figur 4: die Schnittansicht IV-IV aus Figur 2;
- Figuren 5 bis 7 und 8 bis 10: zwei Abwandlungen des Gegenstandes gemäß Figur 2 bis 4 in gleicher Darstellungsweise;
- Figur 11: eine andere Ausbildung in vergrößerter Darstellung des Ausschnittes A aus Figur 1 und
- Figur 12: die Schnittansicht XII-XII aus Figur 11.

Figur 1 zeigt die Draufsicht auf eine Wärmeübertragerplatte 1 beispielsweise aus rostfreiem Stahlblech, die im Wärmeaustauschbereich mit eingeprägten Profilierungen 2 versehen ist. Der Wärmeaustauschbereich ist von einer Umfangsdichtung 3 umfangen, die in einer noch zu beschreibenden, in die Platte 1 eingeprägten, umlaufenden Nut sitzt. Die Dichtung 3 weist nach außen gerichtete Vorsprünge 4 auf, über die sie in ebenfalls noch zu beschreibender Weise mit der Platte 1 lösbar verbunden ist. Ebenfalls von der Dichtung 3 umfangene Öffnungen 5, 6, 7, 8 dienen in bekannter Weise der Leitung der dem gegenseitigen Wärmeaustausch unterzogenen Medien.

Figur 2 zeigt nun zusammen mit den daraus genommenen Schnitten gemäß Figur 3 und 4 in vergrößerter Darstellung den Ausschnitt A aus Figur 1. Hier ist ersichtlich, daß die Dichtung 3 in einer in die Platte eingeprägten, um den Wärmeaustauschbereich umlaufenden Nut 10 mit Nutgrund 11 sitzt, deren innere Begrenzungswand 12 Figur 4 zeigt und deren äußere Begrenzungswand 13 aus Figur 3 ersichtlich ist.

An in Längsrichtung der Dichtung 3 voneinander beabstandeten Stellen weist die Dichtung 3 Vorsprünge 14 in Form von Laschen auf, die sich, wie aus Figur 4 ersichtlich, mit ihrer der Platte 1 zugewandten Oberfläche niveaugleich zum Nutgrund 11 senkrecht von der Dichtung 3 fort in den Plattenrand 15 erstrecken. An ihren freien Enden tragen die Laschen 14 aus einem Hals 16 und einem Kopf 17 bestehende und von den Laschen 14 in Richtung auf die Platte 1 senkrecht abstehende Befestigungsteile 18. Die Befestigungsteile sitzen in U-förmigen Durchbrechungen 19, die zur Kante des Plattenrandes 15 hin offen sind und im übrigen den Hals 16 des Befestigungsteils 18 eng umfassen.

Die beschriebene Ausgestaltung ermöglicht es, die Dichtung 3 dadurch zu montieren, daß nacheinander die Befestigungsteile 18 in die Durchbrechungen 19 von außerhalb der Platte eingeschoben werden. Dadurch ist die Montage schnell und ohne besonderen Kraftaufwand möglich. Gleiches gilt für den Fall, daß eine defekte Dichtung ausgewechselt werden muß.

Selbstverständlich muß der Kopf 17 gegenüber dem Rand der nächstfolgenden Platte genüged Platz haben, was beispielsweise durch entsprechende Profilierung des Plattenrandes in der dargestellten Art geschehen kann. Ebenso selbstverständlich ist, daß der Querschnitt der Dichtung 3 so bemessen sein muß, daß er den Nutgrund der dort nächstfolgenden Platte erreicht, was im vorliegenden Falle durch einen dachförmigen Überstand 28 der Dichtung 3 erreicht ist.

Die Figuren 5 bis 7 zeigen in gleicher Darstellungsweise wie die Figuren 2 bis 4 eine Abwandlung deren Gegenstandes, wobei bereits beschriebene Teile mit den dafür verwendeten Bezugszeichen versehen und nicht noch einmal im einzelnen erläutert sind.

Die Abwandlung besteht darin, daß die Laschen 20 kürzer ausgebildet sind, so daß sie zur Kante des Plattenrandes 15 hin vom Kopf 17 des Befestigungsteiles 18 überragen werden.

Die Abwandlung besteht ferner darin, daß die Durchbrechung 21 im Bereich der Außenkante des Plattenrandes 15 eine trichterförmige Erweiterung 22 aufweist, die das Einfädeln des Befestigungsteils 18 bei der Montageverdichtung erleichtert.

Die Figuren 8 bis 10 zeigen eine weitere Abwandlung des Gegenstandes gemäß Figur 2 bis 4 in der dortigen Darstellungsweise, wobei ebenfalls wieder bereits beschriebene Teile mit der dortigen Bezifferung versehen und nicht noch einmal im einzelnen erläutert sind.

Hier besteht die Abwandlung darin, daß die Lasche 14 mit einem Befestigungsteil 25 mit Kopf 26 und Hals 27 versehen ist, das sich dem U-förmigen Querschnitt der Durchbrechung 19 angepaßt bis zum Ende der Lasche 14 und damit bis an die Kante des Plattenrandes 15 erstreckt.

Die Ausbildung der Durchbrechung 19 ist bisher als U-förmig dargestellt und geschildert. Es besteht jedoch für die Bauformen nach den Figuren 2 bis 7 auch die Möglichkeit, den Querschnitt der Durchbrechungen 19 außerhalb der Befestigungsteile 18 zur Kante des Plattenrandes 15 hin etwas zu verringern, damit sich die Befestigungsteile 18 unter Überwindung eines leichten Hindernisses in die Durchbrechungen 19 einschieben lassen und sich entsprechend auch nicht leicht aus der dargestellten Montageposition verschieben können.

Die Figuren 11 und 12 zeigen in Vergrößerung des Ausschnittes A der Figur 1 eine andere Ausbildung, wobei ebenfalls wieder bereits beschriebene Teile mit der eingeführten Bezifferung versehen und nicht noch einmal erläutert sind.

In Abwandlung ist vorgesehen, daß zwei benachbarte, laschenförmige Vorsprünge 30, 31 der Dichtung 3 endständig durch eine Brücke 32 miteinander verbunden sind, die sich innerhalb des Plattenrandes auf der den Laschen 30, 31 abgewandten Seite der Platte erstreckt. Dazu ist der zwischen den den Laschen 30 und 31 zugeordneten Durchbrechungen 33, 34 gelegene Abschnitt 35 des Plattenrandes etwas in Richtung von der Brücke 32 fort versetzt ausgebildet, damit im Bereich der Anbindungsstelle zwischen Brücke 32 und 30, 31 das die Dichtung bildende Material möglichst wenig beansprucht wird. Dem gleichen Ziel dient der Umstand, daß der Querschnitt der Brücke 32 senkrecht zur Oberfläche der Platte 1 geringer ist als der Querschnitt der Laschen 30 und 31.

Die in den Figuren 11 und 12 dargestellte Dichtungsbefestigung läßt sich gleichermaßen einfach durch Einschieben über die Durchbrechungen 33, 34 vornehmen, wobei im Ergebnis sämtliche der Befestigung der Dichtung dienenden Teile zwischen benachbarten Platten auf- . genommen sind, dadurch also vor Beschädigung von außen geschützt sind.

Es versteht sich von selbst, daß die beschriebenen Ausführungsformen nur Beispiele für die Ausbildung des Erfindungsgegenstandes geben können. Dies betrifft insbesondere die dargestellten Bemessungen. So können beispielsweise die Befestigungsteile 18, 25 senkrecht zu ihrer Längserstreckung auch ovalen oder polygonalen Querschnitt aufweisen. Ebenso sind je nach Bedarf des Anwendungsfalles und der Plattengestaltung andere Ausbildungen der hier als Laschen dargestellten Vorsprünge denkbar. Auch kann eine Brücke gemäß der Ausführungsform der Figuren 11 und 12 beispielsweise gleichermaßen 3 oder mehr Laschen miteinander verbinden. Schließlich ist es auch denkbar, die Befestigungsarten nach den Figuren 2 bis 10 einerseits und den Figuren 11 und 12 andererseits bei einer Dichtung regelmäßig oder unregelmäßig nebeneinander gleichzeitig zu verwenden.

## Patentansprüche

1. Plattenwärmeübertrager mit unter Belassung eines Zwischenraumes fluchtend aufeinander angeordneten Wärmeübertragerplatten (1) sowie einer Umfangsdichtung zum Abschluss des Wärmeübertragerbereiches der Wärmeübertragerplatten (1), wobei eine der Platten (1) eine um den Wärmeübertragerbereich herum verlaufende Nut (10) zur Aufnahme der Dichtung (3) aufweist, an der entlang im wesentlichen gleichmäßig verteilt zahlreiche zu den Platten (1) parallele Vorsprünge (14, 20, 30, 31) mit endständigen Befestigungsteilen (18, 25, 32) ausgebildet sind, welche mit korrespondierenden Durchbrechungen (19, 21, 33, 34) des sich an die Nut anschließenden Randes (15) der einen Platte (1) in Eingriff sind,
**dadurch gekennzeichnet,**
**daß** die Durchbrechungen (19, 21, 33, 34) zu einer Kante des Plattenrandes (15) hin offen ausgebildet sind.

2. Plattenwärmeübertrager nach Anspruch 1,
**dadurch gekennzeichnet,**
**daß** die Durchbrechungen (19, 21, 33, 34) zur Außenkante des Plattenrandes (15) hin offen ausgebildet sind.

3. Plattenwärmeübertrager nach Anspruch 1,
**dadurch gekennzeichnet,**
**daß** die Durchbrechungen zu einer Innenkante eines Plattenrandes hin offen ausgebildet sind.

4. Plattenwärmeübertrager nach Anspruch 1, 2 oder 3,
**dadurch gekennzeichnet,**
**daß** die Vorsprünge sich im wesentlichen senkrecht zum Längsverlauf der Dichtung (3) erstreckende Laschen (14, 20, 30, 31) sind.

5. Plattenwärmeübertrager nach einem oder mehreren der Ansprüche 1 bis 4,
**dadurch gekennzeichnet,**
**daß** der die Auflage für die Vorsprünge (4, 14, 20, 30, 31) bildende jeweilige Teil des Randes (15) der einen Platte (1) niveaugleich mit dem Grund (11) der Nut (10) ist.

6. Plattenwärmeübertrager nach einem oder mehreren der Ansprüche 1 bis 4,
**dadurch gekennzeichnet,**
**daß** der die Auflage für die Vorsprünge (4, 14, 21, 30, 31) bildende jeweilige Teil des Randes (15) der einen Platte (1) gegenüber dem Grund (11) der Nut (10) nach oben abgetreppt ist.

7. Plattenwärmeübertrager nach einem oder mehreren der Ansprüche 1 bis 6,
**dadurch gekennzeichnet,**
**daß** die Befestigungsteile (18, 25, 35) vom umlaufenden Außenrand bzw. Innenrand der Dichtung (3) beabstandet angeordnet sind.

8. Plattenwärmeübertrager nach einem oder mehreren der Ansprüche 1 bis 7,
**dadurch gekennzeichnet,**
**daß** die Befestigungsteile (18, 25) senkrecht von den Vorsprüngen (4, 14, 20) in Richtung auf die eine Platte (1) ragende Teile sind.

9. Plattenwärmeübertrager nach einem oder mehreren der Ansprüche 1 bis 8,
**dadurch gekennzeichnet,**
**daß** die Befestigungsteile im wesentlichen zylindrische oder sich zu ihren Enden hin erweiternde Zapfen sind.

10. Plattenwärmeübertrager nach einem oder mehreren der Ansprüche 1 bis 9,
**dadurch gekennzeichnet,**
**daß** die Befestigungsteile (18, 25) unter Bildung eines Halses (16, 27) endständige, bezogen auf die Vorsprünge (14, 20) jenseits der einen Platte (1) sitzende kopfartige Erweiterungen (17, 26) aufweisen.

11. Plattenwärmeübertrager nach einem oder mehreren der Ansprüche 1 bis 10,
**dadurch gekennzeichnet,**
**daß** die Befestigungsteile (18, 25) quer zu ihrer Längserstreckung einen kreisförmigen, elliptischen oder polygonalen Querschnitt aufweisen.

12. Plattenwärmeübertrager nach einem oder mehreren der Ansprüche 1 bis 11,
**dadurch gekennzeichnet,**
**daß** die Befestigungsteile (25) quer zu ihrer Längserstreckung einen länglichen, im wesentlichen bis zur Außenkante des Plattenrandes (15) gehenden Querschnitt aufweisen.

13. Plattenwärmeübertrager nach einem oder mehreren der Ansprüche 1 bis 12,
**dadurch gekennzeichnet,**
**daß** der Querschnitt der Durchbrechungen (19, 21) im wesentlichen dem des mit ihnen in Eingriff befindlichen Abschnittes (16, 27) der Befestigungsteile (18, 25) entspricht.

14. Plattenwärmeübertrager nach einem oder mehreren der Ansprüche 1 bis 13,
**dadurch gekennzeichnet,**
**daß** der Querschnitt der Durchbrechungen bis zur Kante des flachen Randes (15) hin gleichbleibend ausgebildet ist.

15. Plattenwärmeübertrager nach einem oder mehreren der Ansprüche 1 bis 13,
**dadurch gekennzeichnet,**
**daß** der Querschnitt der Durchbrechungen ausgehend von der Position der Befestigungsteile (18, 25) zur Kante des Plattenrandes (15) hin reduziert ist.

16. Plattenwärmeübertrager nach einem oder mehreren der Ansprüche 1 bis 15,
**dadurch gekennzeichnet,**
**daß** die Durchbrechungen (21) im Bereich der Kante des Plattenrandes (15) eine trichterförmige Erweiterung (22) aufweisen.

17. Plattenwärmeübertrager nach einem oder mehreren der Ansprüche 1 bis 7,
**dadurch gekennzeichnet,**
**daß** jeweils wenigstens zwei benachbarte Vorsprünge (30, 31) endständig durch ein Befestigungsteil in Form einer Brücke (32) miteinander verbunden sind, und
**daß** die Brücke (32) ausgehend von den den Vorsprüngen (30, 31) zugeordneten Durchbrechungen (33, 34) bezogen auf die Vorsprünge (30, 31) jenseits der einen Platte (1) angeordnet ist.

18. Plattenwärmeübertrager nach Anspruch 17,
**dadurch gekennzeichnet,**
**daß** der von der Brücke (32) untergriffene Abschnitt (35) des Plattenrandes (15) gegenüber den benachbarten Abschnitten in Richtung von der Brücke (32) fort versetzt ist.

19. Plattenwärmeübertrager nach Anspruch 17 oder 18,
**dadurch gekennzeichnet,**
**daß** die Brücke (32) senkrecht zur Oberfläche der einen Platte (1) eine gegenüber den Vorsprüngen (30, 31) geringere Materialstärke aufweist.

20. Plattenwärmeübertrager nach einem oder mehreren der Ansprüche 17 bis 19,
**dadurch gekennzeichnet,**
**daß** die Durchbrechungen (33, 34) in Längsrichtung des Plattenrandes (15) gegenüber den Abmessungen der Vorsprünge (30, 31) verbreitert ausgebildet sind.

21. Plattenwärmetauscher nach einem oder mehreren der Ansprüche 1 bis 20,
**dadurch gekennzeichnet,**
**daß** der Rand der in Richtung der Befestigungsteile (18, 25, 32) nächstfolgenden Wärmeübertragerplatte eine den Befestigungsteilen bzw. deren Enden Platze lassende Profilierung aufweist.

## Claims

1. Plate heat exchanger having heat exchanger plates (1) arranged in alignment with one another, leaving an intermediate space, and having a peripheral seal for closing off the heat exchanger region of the heat exchanger plates (1), one of the plates (1) having a channel (10) extending around the heat exchanger region for receiving the seal (3) on which there are formed numerous projections (14, 20, 30, 31) arranged parallel to the plates (1) and distributed substantially uniformly along the seal (3), the projections (14, 20, 30, 31) having terminal fastening members (18, 25, 32), which engage in corresponding openings (19, 21, 33, 34) in the rim (15) of the one plate (1), which rim (15) is adjacent to the channel,
**characterised in that**
the openings (19, 21, 33, 34) are open towards an edge of the plate rim (15).

2. Plate heat exchanger according to claim 1,
**characterised in that**
the openings (19, 21, 33, 34) are open towards the outer edge of the plate rim (15).

3. Plate heat exchanger according to claim 1,
**characterised in that**
the openings are open towards an inner edge of a plate rim.

4. Plate heat exchanger according to claim 1, 2 or 3,
**characterised in that**
the projections are tongues (14, 20, 30, 31) extending substantially perpendicularly to the longitudinal extent of the seal (3).

5. Plate heat exchanger according to one or more of claims 1 to 4,
**characterised in that**
the portion of the rim (15) of the one plate (1) that forms the support for the projections (4, 14, 20, 30, 31) is at the same level as the base (11) of the channel (10).

6. Plate heat exchanger according to one or more of claims 1 to 4,
**characterised in that**
the portion of the rim (15) of the one plate (1) that forms the support for the projections (4, 14, 20, 30, 31) is stepped upwards with respect to the base (11) of the channel (10).

7. Plate heat exchanger according to one or more of claims 1 to 6,
**characterised in that**
the fastening members (18, 25, 35) are spaced apart from the peripheral outer rim or inner rim, as the case may be, of the seal (3).

8. Plate heat exchanger according to one or more of claims 1 to 7,
**characterised in that**
the fastening members (18, 25) are members that project perpendicularly from the projections (4, 14, 20) in the direction towards the one plate (1).

9. Plate heat exchanger according to one or more of claims 1 to 8,
**characterised in that**
the fastening members are pegs that are substantially cylindrical or widen towards their ends.

10. Plate heat exchanger according to one or more of claims 1 to 9,
**characterised in that**
the fastening members (18, 25) have terminal head-like widened portions (17, 26) that are located on the other side of the one plate (1) relative to the projections (14, 20), forming a neck (16, 27).

11. Plate heat exchanger according to one or more of claims 1 to 10,
**characterised in that**
transverse to their longitudinal extent the fastening members (18, 25) are circular, elliptical or polygonal in cross-section.

12. Plate heat exchanger according to one or more of claims 1 to 11
**characterised in that**
transverse to their longitudinal extent the fastening members (25) have an elongate cross-section extending substantially as far as the outer edge of the plate rim (15).

13. Plate heat exchanger according to one or more of claims 1 to 12,
**characterised in that**
the cross-section of the openings (19, 21) corresponds substantially to the portion (16, 27) of the fastening members (18, 25) engaging in them.

14. Plate heat exchanger according to one or more of claims 1 to 13,
**characterised in that**
the cross-section of the openings is constant as far as the edge of the flat rim (15).

15. Plate heat exchanger according to one or more of claims 1 to 13,
**characterised in that**
the cross-section of the openings tapers towards the edge of the plate rim (15), starting from the position of the fastening members (18, 25).

16. Plate heat exchanger according to one or more of claims 1 to 15,
**characterised in that**
the openings (21) have a funnel-shaped widened portion (22) in the region of the edge of the plate rim (15).

17. Plate heat exchanger according to one or more of claims 1 to 7,
**characterised in that**
groups each of at least two adjacent projections (30, 31) are connected to one another terminally by a fastening member in the form of a bridge (32), and the bridge (32), starting from the openings (33, 34) associated with the projections (30, 31), is arranged on the other side of the one plate (1) relative to the projections (30, 31).

18. Plate heat exchanger according to claim 17,
**characterised in that**
the portion (35) of the plate rim (15) under which the bridge (32) engages is offset with respect to the adjacent portions in the direction away from the bridge (32).

19. Plate heat exchanger according to claim 17 or 18,
**characterised in that**
the thickness of the bridge (32) perpendicularly to the surface of the one plate (1) is less than that of the projections (30, 31).

20. Plate heat exchanger according to one or more of claims 17 to 19,
**characterised in that**
the openings (33, 34) are broader in the longitudinal direction of the plate rim (15) relative to the dimensions of the projections (30, 31).

21. Plate heat exchanger according to one or more of claims 1 to 20,
**characterised in that**
the rim of the heat exchanger plate that is next in the direction of the fastening members (18, 25, 32) is contoured so as to allow spaces for the fastening members or the ends thereof.

## Revendications

1. Echangeur de chaleur à plaques doté de plaques d'échangeur de chaleur (1) alignées l'une sur l'autre en laissant un espace intermédiaire ainsi que d'un joint d'étanchéité périphérique pour la fermeture de la zone d'échange de chaleur des plaques d'échangeur de chaleur (1), l'une des plaques présentant une rainure (10) entourant la zone d'échange de chaleur pour loger le joint d'étanchéité (3), le long duquel joint sont formées de nombreuses saillies (14, 20, 30, 31) parallèles aux plaques (1), réparties essentiellement de manière égale, munies de pièces de fixation (18, 25, 32) terminales, lesquelles sont en prise avec des évidements (19, 21, 33, 34) correspondants du bord (15) de l'une des plaques (1) adjacent à la rainure, **caractérisé en ce que** les évidements (19, 21, 33, 34) sont formés de manière ouverte par rapport à une arête du bord de la plaque (15).

2. Echangeur de chaleur à plaques selon la revendication 1, **caractérisé en ce que** les évidements (19, 21, 33, 34) sont formés de manière ouverte vers l'arête extérieure du bord de la plaque (15).

3. Echangeur de chaleur à plaques selon la revendication 1, **caractérisé en ce que** les évidements sont formés de manière ouverte vers une arête intérieure du bord de la plaque.

4. Echangeur de chaleur à plaques selon la revendication 1, 2 ou 3, **caractérisé en ce que** les saillies sont des languettes (14, 20, 30, 31) s'étendant de manière essentiellement verticale par rapport au sens longitudinal du joint d'étanchéité (3).

5. Echangeur de chaleur à plaques selon l'une ou plusieurs des revendications 1 à 4, **caractérisé en ce que** la partie respective du bord (15) de l'une des plaques (1) formant l'appui des saillies (4, 14, 20, 30, 31) est au même niveau que le fond (11) de la rainure (10).

6. Echangeur de chaleur à plaques selon l'une ou plusieurs des revendications 1 à 4, **caractérisé en ce que** la partie respective du bord (15) de l'une des plaques (1) formant l'appui des saillies (4, 14, 20, 30, 31) est ouverte en gradins vers le haut par rapport au fond (11) de la rainure (10).

7. Echangeur de chaleur à plaques selon l'une ou plusieurs des revendications 1 à 6, **caractérisé en ce que** les pièces de fixation (18, 25, 35) sont placées à distance du bord périphérique extérieur ou intérieur du joint d'étanchéité (3).

8. Echangeur de chaleur à plaques selon l'une ou plusieurs des revendications 1 à 7, **caractérisé en ce que** les pièces de fixation (18, 25) sont des pièces dépassant verticalement des saillies (4, 14, 20) dans la direction de l'une des plaques (1).

9. Echangeur de chaleur à plaques selon l'une ou plusieurs des revendications 1 à 8, **caractérisé en ce que** les pièces de fixation sont des chevilles essentiellement cylindriques ou s'élargissant vers leurs extrémités.

10. Echangeur de chaleur à plaques selon l'une ou plusieurs des revendications 1 à 9, **caractérisé en ce que** les pièces de fixation (18, 25) présentent des prolongements (17, 26) terminaux en forme de tête, situés au-delà de l'une des plaques (1) par rapport aux saillies (14, 20) en formant une gorge (16, 27).

11. Echangeur de chaleur à plaques selon l'une ou plusieurs des revendications 1 à 10, **caractérisé en ce que** les pièces de fixation (18, 25) présentent une section circulaire, elliptique ou polygonale transversalement à leur sens longitudinal.

12. Echangeur de chaleur à plaques selon l'une ou plusieurs des revendications 1 à 11, **caractérisé en ce que** les pièces de fixation (25) présentent une section longue, transversalement à leur sens longitudinal, allant essentiellement jusqu'à l'arête extérieure du bord de la plaque (15).

13. Echangeur de chaleur à plaques selon l'une ou plusieurs des revendications 1 à 12, **caractérisé en ce que** la section des évidements (19, 21) correspond essentiellement à celle de la section (16, 27) des pièces de fixation (18, 25) se trouvant en prise avec eux.

14. Echangeur de chaleur à plaques selon l'une ou plusieurs des revendications 1 à 13, **caractérisé en ce que** la section des évidements est formée de manière constante jusqu'à l'arête du bord plat (15).

15. Echangeur de chaleur à plaques selon l'une ou plusieurs des revendications 1 à 13, **caractérisé en ce que** la section des évidements est réduite à partir de la position des pièces de fixation (18, 25) vers l'arête du bord (15) de la plaque.

16. Echangeur de chaleur à plaques selon l'une ou plusieurs des revendications 1 à 15, **caractérisé en ce que** les évidements (21) présentent un prolongement (22) en forme d'entonnoir dans la partie de l'arête du bord (15) de la plaque.

17. Echangeur de chaleur à plaques selon l'une ou plusieurs des revendications 1 à 17, **caractérisé en ce que** respectivement au moins deux saillies (30, 31) adjacentes sont raccordées entre elles de manière terminale par une pièce de fixation sous forme d'un pont (32), **et en ce que** le pont (32) est placé au-delà de l'une des plaques (1) par rapport aux saillies (30, 31) à partir des prolongements (33, 34) attribués aux saillies (30, 31).

18. Echangeur de chaleur à plaques selon la revendication 17, **caractérisé en ce que** la section (35) du bord (15) de la plaque, prise en dessous par le pont (32) est décalée par rapport aux sections adjacentes dans le sens détourné du pont (32).

19. Echangeur de chaleur à plaques selon la revendication 17 ou 18, **caractérisé en ce que** le pont (32) présente verticalement par rapport à la surface de l'une des plaques (1) une épaisseur de matériau moindre par rapport aux saillies (30, 31).

20. Echangeur de chaleur à plaques selon l'une ou plusieurs des revendications 17 à 19, **caractérisé en ce que** les évidements (33, 34) sont formés de manière élargie dans le sens longitudinal du bord (15) de la plaque par rapport aux dimensions des saillies (30, 31).

21. Echangeur de chaleur à plaques selon l'une ou plusieurs des revendications 1 à 20, **caractérisé en ce que** le bord de la plaque d'échangeur de chaleur successive en direction des pièces de fixation (18, 25, 32) présente un profil laissant de la place aux pièces de fixation ou à leurs extrémités.
